# EUROPÄISCHE PATENTSCHRIFT

(11) **EP 0 254 095 B1**
(45) Veröffentlichungstag und Bekanntmachung des Hinweises auf die Patenterteilung: **12.06.1991**
(21) Anmeldenummer: 87109517.0
(22) Anmeldetag: 02.07.1987
(51) Int. Cl.: B65H 45/22, B41F 13/58

(54) **Längsfalzvorrichtung in einem Falzapparat**
Longitudinal folder in a folding device
Dispositif de pliage longitudinal dans un appareil de pliage

(30) Priorität: 24.07.1986 DE 3624990
(43) Veröffentlichungstag der Anmeldung: 27.01.1988
(73) Patentinhaber: M.A.N.-ROLAND Druckmaschinen Aktiengesellschaft, 63012 Offenbach (DE)
(72) Erfinder: Knauer, Peter, D-8852 Rain am Lech (DE)

(56) Entgegenhaltungen:
- FR-A- 1 554 364

## Beschreibung

Die Erfindung betrifft eine Längsfalzvorrichtung mit mindestens einem Falztrichter gemäß dem Oberbegriff des Patentanspruches 1. Eine solche Längsfalzvorrichtung ist Zum Beispiel aus der FR-A-1554364 bekannt.

Falztrichter werden in Falzapparaten bekanntlich zur Erzeugung von Längsfalzen in einer darüber hinweggezogenen Materialbahn benutzt. Bestimmte Produktarten, die im Zusammmenwirken mit nachgeschalteten Quer-oder Längsfalzeinrichtungen eines Falzapparates gefertigt werden sollen, erfordern eine Verschiebung des Falztrichters oder bei mehreren eines der Falztrichter in Längsrichtung der ankommenden Materialbahn.

Bei den von Druckmaschinen des Typs ROTOMAN der M.A.N. - **ROLAND** Druckmaschinen Aktiengesellschaft, Offenbach, bekannten Falzapparaten wird, um den gewünschten Versatz der Trichternase zu erreichen, der Falztrichter horizontal verschoben. Dabei muß die dem Falztrichter vorgeschaltete Trichtereinlaufwalze um den gleichen Betrag horizontal mitverschoben werden, wobei sich außerdem eine Änderung des Umschlingungswinkels und damit der Zugverhältnisse ergibt. Da die Trichtereinlaufwalze in den Antriebsstrang eingeschaltet ist, läßt sich ihre Verschiebung nur mit erheblichem konstruktiven Aufwand bewerkstelligen. Bei den bisher üblichen, horizontal wirkenden Vorrichtungen ist außerdem bei einer Verschiebung eines von mehreren Falztrichtern für diesen eine eigene Trichtereinlaufwalze notwendig.

Aufgabe der Erfindung ist es, bei einer gattungsgemäßen Längsfalzvorrichtung eine Verschiebung eines Falztrichters mit einfachen konstruktiven Mitteln zu erreichen.

Diese Aufgabe wird erfindungsgemäß dadurch gelöst, daß der Falztrichter in Richtung der Trichterneigung verstellbar angeordnet ist.

Hierdurch ergibt sich der Vorteil, daß bei einer Trichterverschiebung der Winkel, mit dem die Materialbahn die dem Falztrichter vorgeschaltete Trichtereinlaufwalze umschlingt, konstant bleibt.
Dadurch, daß keine angetriebenen Teile zu bewegen sind, ergibt sich ein erheblich vereinfachter konstruktiver Aufbau der Längsfalzvorrichtung. Bei mehreren nebeneinander angeordneten Falztrichtern genügt außerdem eine einzige durchgehende Trichtereinlaufwalze.

Die erfindungsgemäße Vorrichtung ist nachstehend in zwei Ausführungsbeispielen anhand der Zeichnungen beschrieben. Dabei zeigt
- Fig.1: schematisch die Verschiebewege eines Falztrichters in Abhängigkeit von der Trichterneigung
- Fig.2: einen Längsschnitt durch die Längsfalzvorrichtung eines Falzapparates mit einer ersten Ausführungsform einer Verschiebevorrichtung
- Fig.3: einen Querschnitt durch die Anordnung gemäß Fig.2 entlang der Linie III - III
- Fig.4: einen Längsschnitt durch die Längsfalzvorrichtung eines Falzapparates mit einer zweiten Ausführungsform einer Verschiebevorrichtung
- Fig.5: einen Querschnitt durch die Anordnung gemäß Fig.4 entlang der Linie V - V

In Fig.1 ist mit 1 eine Trichtereinlaufwalze und mit 2 ein gegenüber dieser in Richtung seines Neigungswinkels verschiebbarer Falztrichter bezeichnet. Die Fig.1 macht deutlich, daß eine derartige Verschiebung des Falztrichters den Winkel β, mit dem die Materialbahn 1 die Trichtereinlaufwalze umschlingt, nicht verändert. Fig.1 verdeutlicht außerdem den Zusammenhang zwischen dem horizontalen Versatz x der Trichternase und dem Verschiebeweg s des Falztrichters in Richtung der Trichterneigung in Abhängigkeit vom Neigungswinkel ∝ gemäß der Beziehung x = s · cos∝ . Die Bauhöhe des gesamten Falzapparates steigt um den Wert h = x · tan∝ , was bei einer Größenordnung für h von etwa 0,15 m in den meisten Fällen ohne Belang ist.

Die Längsfalzvorrichtung nach Fig.2 und 3 umfaßt einen Falztrichter 2, der einer ortsfest in Gestellseitenwänden (12,13) gelagerten Trichtereinlaufwalze 1 in Bewegungsrichtung der Materialbahn nachgeordnet ist. Dieser Falztrichter ist in einem aus Seitenwänden 3 und Traversen 4 gebildeten Rahmen 5 angeordnet. Der Falztrichter 2 wird an seiner Unterseite unweit der Trichternase 2a mittels einer bekannten und daher nicht im Detail beschriebenen Vorrichtung 6 zur Feineinstellung der Trichterneigung gehalten, die in mit dem Rahmen 5 verbundenen Lagerböcken 7 axial justierbar angeordnet ist. In seinem oberen Teil ist der Falztrichter 2 an seiner Rückseite über ein Gestänge 8 und ein daran befestigtes Rohr 9 auf einer im Rahmen 5 quer eingebauten Achse 10 drehbar gelagert. Die des weiteren am Längsfalzvorgang beteiligten Aggregate, wie Trichterauslaufwalzen 11 und eventuell vorhandene, in der Zeichnung nicht dargestellte Perforiereinrichtungen, sind ebenfalls im Rahmen 5 angeordnet.

Der Rahmen 5 ist seinerseits in Gestellseitenwänden 12,13 des Falzapparates so gelagert, daß er gegenüber diesen in Richtung der Trichterneigung verschiebbar ist. Hierzu sind in den unteren Teil der Seitenwände 3 des Rahmens 5 langlochartige Führungen 14 eingearbeitet, in die an den Gestellseitenwänden 12,13 befestigte Paßbolzen 15 eingreifen. Die Längsachse der Führungen 14 liegt parallel zur Trichterneigung.

Die Verschiebebewegung geht von einer längs zu einer Gestellseitenwand 12 angeordneten und mittels Lagerböcken 17 an dieser angeflanschten Stellspindel 18 aus, an deren einem Ende zur Krafteinleitung ein Handrad 19 und an deren anderem Ende zur Kraftableitung eine Schnecke 20 angeordnet ist. Ein mit dieser Schnecke 20 kämmendes Schneckenrad 21 ist am einen Ende einer in den Gestellseitenwänden 12,13 gelagerten Synchronwelle 22 befestigt. Mit ebenfalls auf der Synchronwelle 22 angeordneten Ritzeln 23,24 stehen die Zahnkränze 25 zweier Zahnräder 26 im Eingriff, die in den Gestellseitenwänden 12,13 mit ihrem abgesetzten Bund 27 drehbar gelagert sind und auf ihrer Innenseite je ein exzentrisch angeordnetes Auge 28 aufweisen. An diesen Augen 28 ist der Rahmen 5 mit in seinen Seitenwänden 3 vorgesehenen Bohrungen 29 drehbar aufgehängt.

Durch eine Drehung der Zahnräder 26 um 180° führt der Rahmen 5 eine Schwenkbewegung aus, die in Richtung der Trichterneigung eine Verschiebung s ergibt, die der zweifachen Exzentrizität e des am Zahnrad 26 befindlichen Auges 28 gegenüber dessen Mitte entspricht. Der sich bei dieser Verschiebung ergebende horizontale Verschiebeweg x errechnet sich aus x = s · cos∝, wobei mit ∝ der Winkel der Trichterneigung gegenüber der Horizontalen bezeichnet ist.

In beiden Endlagen ist eine Fixierung des Rahmens gegenüber den Gestellseitenwänden 12,13 mittels in die Augen 28 der Zahnräder 26 und in die Paßbolzen 15 eingeschraubter Klemmvorrichtungen 30 möglich. In den Seitenwänden 3 des Rahmens 5 sind Aussparungen 31 vorgesehen, die eine Schwenkung des Rahmens 5 um die Synchronwelle 22 ermöglichen. Eine Kante 32 der Aussparungen 31, mit der der Rahmen 5 vor und nach einer Trichterverschiebung an der Synchronwelle 22 anliegt, ist bearbeitet und bildet eine genaue Begrenzung des Schwenkweges.

Das vorstehend beschriebene Beispiel geht von dem Anforderungsprofil aus, bei dem zwei Endstellungen des Falztrichters zur Verstellung ausreichend sind. Dies ist bei mehreren nebeneinander angeordneten Falztrichtern beispielsweise dann der Fall, wenn einer der Falztrichter unabhängig von den anderen verfahren werden soll, um dadurch die beim ersten Längsfalzvorgang parallel entstehenden Produkte geringfügig versetzt gemeinsam einem sich anschließenden Querfalzvorgang zuzuführen. Der seitliche Versatz bietet dabei für ein anschließendes Trennen der Falzerzeugnisse, beispielsweise mit Greifern, die erforderliche Angriffsmöglichkeit.

Andere Produktionsarten, wie beispielsweise das Einbringen eines dritten Falzes (zweiter Längsfalz) durch einen zweiten, ortsfest quer zum ersten angeordneten Falztrichter an einer in stehendem Format bedruckten Bahn bei variierender Bahnbreite können auch eine stufenlose Verstellung des ersten Falztrichters erforderlich machen. In diesem Falle ist die Erfindung auch auf eine Längsfalzvorrichtung mit einem einzigen ersten Falztrichter anwendbar.

Hierfür kann unter Beibehaltung des Kerngedankens der Erfindung - der Verschiebung in Richtung der Trichterneigung - folgende zweite Lösung Verwendung finden, die in den Figuren 4 und 5 dargestellt ist.
In einer Längsfalzeinrichtung ist einer Trichtereinlaufwalze 41 ein Falztrichter 42 nachgeordnet. Dieser ist in einem aus Seitenwänden 43 und Traversen 44 gebildeten Rahmen 45 angebracht. An der Unterseite des Falztrichters 42 ist unweit der Trichternase 42 a eine Vorrichtung 46 angelenkt, die zur Feineinstellung der Trichterneigung dient. Diese Vorrichtung 46 ist in mit dem Rahmen 45 verbundenen Lagerböcken 47 axial justierbar gelagert und wurde, da sie dem Fachmann bekannt ist, nicht im Detail beschrieben.

In seinem oberen Teil ist der Falztrichter 42 über ein an seiner Rückseite angebrachtes Gestänge 48 und ein daran befestigtes Rohr 49 auf einer im Rahmen 45 quer eingebauten Achse 50 drehbar gelagert. Die des weiteren am Längsfalzvorgang beteiligten Aggregate, wie Trichterauslaufwalzen 51 und eventuell vorhandene, in der Zeichnung nicht dargestellte Perforiereinrichtungen sind ebenfalls im Rahmen 45 angebracht.

Der Rahmen 45 ist in den Gestellseitenwänden 52,53 so gelagert, daß er gegenüber diesen in Richtung der Trichterneigung verschiebbar ist. Hierzu sind in die Seitenwände 43 des Rahmens 45 je zwei langlochartige Führungen 54 eingearbeitet, deren gemeinsame Längsachse parallel zur Trichterneigung liegt. In diese Führungen 54 greifen an den Gestellseitenwänden 52,53 befestigte Paßbolzen 55 ein, deren Durchmesser nur geringfügig kleiner ist als die Breite der Führungen 54. Die halbkreisförmigen Enden der Führungen 54 bilden im Zusammenwirken mit den Paßbolzen 55 Hubbegrenzungen für die Verschiebebewegung des Rahmens 45.

Diese Verschiebebewegung geht von einer längs zu einer Gestellseitenwand 52 angeordneten und mittels Lagerböcken 57 an dieser angeflanschten Stellspindel 58 aus, an deren einem Ende sich zur Krafteinleitung ein Handrad 59 und an deren anderem Ende sich zur Kraftableitung eine Schnecke 60 befindet. Ein mit dieser Schnecke 60 kämmendes Schneckenrad 61 ist an einem Ende einer in den Gestellseitenwänden 52,53 gelagerten Synchronwelle 62 befestigt. Diese Synchronwelle 62 weist im Bereich der Seitenwände 43 des Rahmens 45 zwei Ritzel 65,66 auf, die mit Zahnstangenprofilen 67 zusammenwirken, welche in eine parallel zur Trichterneigung verlaufende Kante 68 einer in jeder Seitenwand 43 vorhandenen rechteckigen Aussparung 69 eingearbeitet sind. Das Zahnstangenprofil kann entweder unmittelbar in die Seitenwände 43 eingearbeitet sein oder durch eine auf der Kante 68 befestigte Zahnleiste gebildet werden.

Die vorstehend beschriebene Anordnung ermöglicht eine stufenlose Trichterverstellung, deren Größtmaß durch die Länge der Führungen 54 bestimmt wird. Der Falztrichter 42 kann dabei in jeder Lage mittels in die Paßbolzen eingeschraubter, auf die Innenseiten der Seitenwände 43 des Rahmens 45 wirkender Klemmvorrichtungen 70 fixiert werden.

## Patentansprüche

1. Längsfalzvorrichtung mit mindestens Falztrichter, einer angetriebenen Trichtereinlaufwalze (1;41) und Trichterauslaufwalzen, (11;51) bei der der Falztrichter (2;42) zur Veränderung der Lage der Trichternase (2a;42a) in einer parallel zu den Achsen der Trichterauslaufwalzen (11;51) liegenden Ebene verschiebbar ist, dadurch gekennzeichnet, daß der Falztrichter (2,42) in Richtung der Trichterneigung verstellbar angeordnet ist.

2. Längsfalzvorrichtung nach Anspruch 1, dadurch gekennzeichnet, daß die Trichterauslaufwalzen (11;51) zusammmen mit dem Falztrichter (2;42) verschiebbar angeordnet sind.

3. Längsfalzvorrichtung nach Anspruch 2, dadurch gekennzeichnet, daß der Falztrichter (2;42) mit den Trichterauslaufwalzen (11;51) und der Vorrichtung (6;46) für die Verstellung der Trichterneigung in einem aus Seitenwänden (3;43) und Traversen (4;44) gebildeten Rahmen (5;45) angeordnet ist,der innerhalb von Gestellseitenwänden (12,13;52,53) verstellbar an diesen gelagert ist.

4. Längsfalzvorrichtung nach Anspruch 3, dadurch gekennzeichnet,
- daß in den beiden Gestellseitenwänden (12,13) zwei Zahnräder (26) mit miteinander fluchtenden Achsen gelagert sind, an deren den Seitenwänden (3) des Rahmens (5) zugewandten Innenseiten zylindrische, um eine Exzentrizitität e gegenüber der Zahnradachse versetzte Augen (28) angebracht sind, auf denen die Seitenwände (3) des Rahmens (5) mit entsprechenden Bohrungen (29) drehbar gelagert sind,
- daß in den Gestellseitenwänden (12,13) eine Synchronwelle (22) gelagert ist, die durch Aussparungen (31) in den Seitenwänden (3) hindurchgeführt ist, auf der in den über die Gestellseitenwände (12,13) hinausragenden Bereichen je ein Ritzel (23,24) angeordnet ist, das mit dem Zahnkranz (25) des Zahnrades (26) in Eingriff steht und auf deren einem Ende sich ein Schneckenrad (21) befindet,
- daß längs einer Gestellseitenwand (12) eine Antriebsspindel (18) angeordnet ist, die eine mit dem Schneckenrad (21) zusammenwirkende Schnecke (20) und an einem Ende ein Handrad (19) aufweist,
- und daß langlochförmige Führungen (14) in den Seitenwänden (3) des Rahmens (5) verlaufen, deren Längsachsen parallel zur Trichterneigung liegen und welche gegenüber in den Gestellseitenwänden (12,13) angeordneten Paßbolzen (15) um den Betrag der zweifachen Exzentrizität e bewegbar sind.

5. Längsfalzvorrichtung nach Anspruch 3, dadurch gekennzeichnet,
- daß in den Seitenwänden (43) des Rahmens (45) rechteckige Aussparungen (69) vorgesehen sind, deren Längsachsen parallel zur Trichterneigung verlaufen und deren eine Kante (68) ein Zahnstangenprofil (67) aufweist,
- daß in den Gestellseitenwänden (52,53) eine Synchronwelle (62) gelagert ist, die durch die Aussparungen (69) in den Seitenwänden (43) hindurchgeführt ist, die in den Durchtrittsbereichen durch die Seitenwände (43) je ein Ritzel (65,66) aufweist, das mit dem Zahnstangenprofil (67) in Eingriff steht und an deren einem über eine Gestellseitenwand (52) hinausragenden Ende sich ein Schneckenrad (61) befindet,
- daß längs einer Gestellseitenwand (52) eine Stellspindel (58) angeordnet ist, die eine mit dem Schneckenrad (61) zusammenwirkende Schnecke (60) und an einem Ende ein Handrad (59) aufweist,
- und daß langlochförmige Führungen (54) in den Seitenwänden (43) des Rahmens (45) vorgesehen sind, deren Längsachsen parallel zur Trichterneigung verlaufen und welche gegenüber in den Aufbauseitenwänden (52,53) angeordneten Paßbolzen (55) um einen Weg s bewegbar sind, der mit dem Cosinus des Trichterneigungswinkels ∝ multipliziert den erforderlichen horizontalen Versatz x der Trichternase ergibt.

## Claims

1. Longitudinal folding arrangement having at least one former, a driven former run-in roller (1; 41) and former run-out rollers (11; 51), in which the former (2; 42) can be displaced for the purpose of changing the position of the former nose (2a; 42a) in a plane lying parallel to the axes of the former run-out rollers (11; 51), characterised in that the former (2, 42) is arranged so as to be adjustable in the direction of the former slope.

2. Longitudinal folding arrangement according to claim 1, characterised in that the former run-out rollers (11; 51) are arranged so as to be displaceable together with the former (2; 42).

3. Longitudinal folding arrangement according to claim 2, characterised in that the former (2; 42) is arranged, with the former run-out rollers (11; 51) and the arrangement (6; 46) for the adjustment of the forming slope, in a frame (5; 45) which is formed from side walls (3; 43) and cross-members (4; 44) and is mounted within support side walls (12, 13; 52, 53) so as to be adjustable on the latter.

4. Longitudinal folding arrangement according to claim 3, characterised in that there are mounted in the two support side walls (12, 13) two toothed wheels (26) with axes in alignment with each other, on the insides of which wheels, facing the side walls (3) of the frame (5), there are provided cylindrical bosses (28) which are offset in relation to the toothed wheel axis by an eccentricity e and on which the side walls (3) of the frame (5) are rotatably mounted with corresponding bores (29); in that there is mounted in the support side walls (12, 13) a synchronous shaft (22) which is guided through recesses (31) in the side walls (3) and on which in the areas projecting beyond the support side walls (12, 13) there is arranged a respective pinion (23, 24) which engages with the toothed ring (25) of the toothed wheel (26) and at the one end of which there is a worm wheel (21); in that arranged along one support side wall (12) there is a driving spindle (18) which has a worm (20), cooperating with the worm wheel (21), and at one end a handwheel (19); and in that guides (14) in the form of elongated holes run in the side walls (3) of the frame (5), the longitudinal axes of which lie parallel to the former slope and which are movable in relation to fitted bolts (15), arranged in the support side walls (12, 13), by the amount of double the eccentricity e.

5. Longitudinal folding arrangement according to claim 3, characterised in that there are provided in the side walls (43) of the frame (45) rectangular recesses (69), the longitudinal axes of which run parallel to the forming slope and the one edge (68) of which has a toothed rack profile (67); in that there is mounted in the support side walls (52, 53) a synchronous shaft (62) which is guided through the recesses (69) in the side walls (43) and has in the areas of passage through the side walls (43) a respective pinion (65, 66) which engages with the toothed rack profile (67) and on which, at the one end projecting beyond a support side wall (52), there is a worm wheel (61); in that arranged along one support side wall (52) there is an adjusting spindle (58) which has a worm (60), cooperating with the worm wheel (61), and at one end a handwheel (59); and in that guides (54) in the form of elongated holes are provided in the side walls (43) of the frame (45), the longitudinal axes of which run parallel to the former slope and which are movable in relation to fitted bolts (55), arranged in the side walls (52, 53) of the structure, by a path s which, multiplied by the cosine of the forming slope angle ∝, yields the required horizontal offset x of the former nose.

## Revendications

1. Machine de pliage longitudinal comportant au moins un cône plieur, un cylindre d'entrée entraîné (1;41) dU cône plieur et des cylindres de sortie (11; 51) du cône plieur, et dans laquelle le cône plieur (2;42) peut être déplacé, pour la modification de la position de son axe (2a; 42a), dans un plan parallèle à l'axe des cylindres de sortie (11; 51) du cône plieur, caractérisé par le fait que le cône plieur (2,42) est disposé de manière à être déplaçable dans la direction de son inclinaison.

2. Machine de pliage longitudinal selon la revendication 1, caractérisée en ce que les cylindres de sortie (11; 51) du cône plieur sont disposés de manière à être déplaçables conjointement avec le cône plieur (2;42).

3. Machine de pliage longitudinal selon la revendication 2, caractérisée en ce que le cône plieur (2;42) est disposé, ainsi que les cylindres de sortie (11; 51) du cône plieur et le dispositif (6;46) servant à régler l'inclinaison du cône plieur, dans un cadre (5;45), qui est formé par des parois latérales (3;43) et des traverses (4; 44) et est monté à l'intérieur des parois latérales (12,13; 52,53) d'un châssis, de manière à être déplaçable sur ces parois.

4. Machine de pliage longitudinal selon la revendication 3, caractérisée en ce
- que dans les parois latérales (12,13) du châssis sont montées deux roues dentées (26), dont les axes sont alignés l'un sur l'autre tandis que sur les faces intérieures de ces roues dentées, tournées vers les parois latérales (3) du cadre (5), sont installés des oeillets cylindriques (28), qui sont décalés conformément à une excentricité (e) par rapport à l'axe des roues dentées et sur lesquels les parois latérales (3) du cadre (5) sont montées de manière à pouvoir tourner, au moyen de perçages correspondants (29),
- que dans les parois latérales (12,13) du châssis est tourillonné un arbre de synchronisation (22), qui traverse des évidements (31) ménagés dans les parois latérales (3) et sur lequel sont montés, dans les parties qui font saillie au-delà des parois latérales (12,13) du châssis, des pignons respectifs (23,24), qui engrènent avec la couronne dentée (25) de la roue dentée (26) et sur une extrémité desquels est montée une roue à vis sans fin (21),
- que le long d'une paroi latérale (12) du châssis est dis-posée une broche d'entraînement (18), qui comporte une vis sans fin (20), qui coopère avec la roue à vis sans fin (21), et porte, à une extrémité, une manette (19), et
- que dans les parois latérales (3) du cadre (5) s'étendent des guides en forme de trous allongés (14), dont les axes longitudinaux sont parallèles à la direction d'inclinaison du cône plieur et qui peuvent être déplacés d'une distance égale au double de l'excentricité e, par rapport à des boulons d'ajustement (15) insérés dans les parois latérales (12,13) du châssis.

5. Machine de pliage longitudinal selon la revendication 3, caractérisée en ce
- que dans les parois latérales (43) du cadre (45) sont ménagés des évidements rectangulaires (69), dont les axes longitudinaux sont parallèles à la direction d'inclinaison du cône plieur et dont un côté (68) possède un profil en crémaillère (67),
- que dans les parois latérales (52,53) du châssis est tourillonné un arbre de synchronisation (62), qui traverse les perçages (69) ménagés dans les parois latérales (43) et comporte, dans les zones de traversée dans les parois latérales (43), des pignons respectifs (65,66), qui engrènent avec le profil en crémaillère (67), tandis qu'une roue à vis sans fin (61) est située sur l'extrémité de ces pignons, qui fait saillie par rapport à la paroi latérale (52) du châssis,
- que le long d'une paroi latérale (52) du châssis est disposée une broche de réglage (58), qui possède une vis sans fin (60) coopérant avec la roue à vis sans fin (61) et comporte, à une extrémité, une manette (59), et
- que dans les parois latérales (43) du cadre (45) sont ménagés des guides en forme de trous allongés (54), dont les axes longitudinaux sont parallèles à la direction d'inclinaison du cône plieur et qui peuvent être déplacés, par rapport à des boulons d'ajustement (55) disposés dans les parois latérales (52,53) du châssis, sur une distance s qui est égale au produit du cosinus de l'angle ∝ d'inclinaison du cône plieur par le décalage horizontal nécessaire x du bec du cône plieur.
